# EUROPÄISCHE PATENTSCHRIFT

(11) **EP 0 352 342 B1**
(45) Veröffentlichungstag und Bekanntmachung des Hinweises auf die Patenterteilung: **12.02.1992**
(21) Anmeldenummer: 88111991.1
(22) Anmeldetag: 26.07.1988
(51) Int. Cl.: F23D 14/36, F23D 14/76

(54) **Brenner für Trocknungs- oder Gasreinigungsprozesse**
Burner for drying or gas-purification processes
Brûleur pour des procédés de séchage ou de purification de gaz

(43) Veröffentlichungstag der Anmeldung: 31.01.1990
(73) Patentinhaber: MAXON INTERNATIONAL N.V., B-1800 Vilvoorde (BE)
(72) Erfinder: Dielissen, Gerardus, C., B-2850 Keerbergen (BE)
(74) Vertreter: Schulte, Jörg, Dipl.-Ing.

(56) Entgegenhaltungen:
- EP-A- 0 031 206
- EP-A- 0 053 454
- DE-A- 1 959 952

## Beschreibung

Die Erfindung betrifft einen Brenner für Trocknungs- und Gasreinigungsprozesse von Rauchgas und ähnlichen Gasen mit Brenngasverteilern, die eine Anzahl von Brenngasauslässen aufweisen, mit einem Luftverteiler für die Zuleitung der Verbrennungsluft, der über eine Durchlaßplatte mit verschiedenen Durchlässen für die Verbrennungsluft verfügt, mit einer Brenngaszuführung und einem Brenngasrohr, die in dem den Verbrennungsluftstrom zuführenden Gehäuse verlaufend angeordnet sind.

Sog. Längsbrenner mit Auslaßmischung sind aus der GB-A-1 044 235 sowie der EP-A-0 053 454 bekannt. Das als Brenngas dienende Rauchgas wird über zwei parallel zueinander und einander gegenüber im Abstand angeordnete Brenngasverteiler herangeführt. In diesen Brenngasverteilern sind eine Anzahl von Brenngasauslässen vorgesehen, durch die das Brenngas aus den Brenngasverteilern austritt. Dabei sind die Brenngasauslässe so vorgesehen, daß eine genügende Menge des Brenngases austreten kann. Die benötigte Verbrennungsluft wird über eine in Längsrichtung des Brenners sich erstreckende Durchlaßplatte in Form von Luftstrahlen zugeführt, wozu die Durchlaßplatte mit entsprechenden Luftdurchlässen ausgerüstet ist. Gegenstand der EP-A-0 053 454 ist die bestimmte Anordnung der Luftdurchlässe, wobei diese unterschiedliche Durchmesser aufweisen, so daß jeweils unter Berücksichtigung der Strömungsgeschwindigkeit des Brenngases genügend Verbrennungsluft zur Verfügung steht. Dieser bekannte Brenner eignet sich für normale Trocknungs- und Rauchgasreinigungsprozesse sowie ähnliche Prozesse, wenn genügend Sauerstoff im Luftstrom vorhanden ist. Ist dies nicht der Fall und kommt noch ein hoher Gehalt an H₂O und CO₂ hinzu, so versagt der Brenner bzw. er arbeitet sehr unbefriedigend. Derartige Gegebenheiten treten beispielsweise bei Kraftwerken auf, bei denen das Brenngas bevor es einen Katalysator passiert um den NOX-Gehalt zu reduzieren noch einmal aufgeheizt werden muß. Aus der EP-A-0 031 206 ist ein Gasbrenner bekannt, zu dessen Düse parallel verlaufende Verlängerungswände bzw. Platten vorgesehen sind.

Aufgrund der immer schärfer werdenden Bestimmungen für den Betrieb von Kraftwerken beispielsweise mit Schwefelwasserstoffwäschen fehlt es an geeigneten Aggregaten, um die ausreichende Reduzierung des NOX-Gehaltes im Rauchgas zu gewährleisten. Nachfolgend wird das Rauchgas als Brenngas bezeichnet, weil es im Brenner diese Funktion zu erfüllen hat.

Der Erfindung liegt die Aufgabe zugrunde, einen auch unter ungünstigen Bedingungen, vor allem hohe CO₂-Anteile aufweisenden Brenn- bzw. Rauchgas einwandfrei arbeitenden Brenner zu schaffen.

Die Aufgabe wird erfindungemäß dadurch gelöst, daß jeder Brenngasverteiler von einem Verbrennungsluftstromkanal umgeben ist, der durch ein im Abstand und außenseitig zum Brenngasverteiler angeordnetes Winkeleisen gebildet ist, das zwei Flansche aufweist, von denen der Fixierflansch zur Befestigung mit dem Brennkörper bzw. dem Gehäuse und den das Inertgas abführenden Verlängerungsplatten dient, während der freistehende Flansch so verläuft und so angeordnet ist, daß der Teilstrom um den Brenngasverteiler herumgeführt und wieder in Richtung Flamme geleitet wird.

Die bestimmte Führung des Verbrennungsluftstromes im Bereich der Brenngasverteiler hat einen Mehrfacheffekt insofern, als die Brenngasverteiler durch den Verbrennungsluftstrom vorteilhaft gekühlt werden, und zum anderen als die Flamme durch den umspülenden Verbrennnungsluftstrom vor dem Inertgas bzw. dem nachverbrannten Rauchgas geschützt ist, also nicht mehr in den Bereich des Brenners gelangen kann. Durch die Verlängerungsplatten wird überraschend einfach und sicher erreicht, daß die Flamme vor dem Erstickungseffekt durch das Inertgas geschützt wird, so daß vorteilhafte Bedingungen für eine vollständige Verbrennung gewährleistet sind. Diese Erweiterungs- und Verlängerungsplatten schaffen eine Art Kamineffekt, so daß ein Zurückschlagen des Inertgases auch hierdurch sicher vermieden ist. Vor allem aber wird als weiterer Effekt überraschend eine Begrenzung der NOX-Produktion sichergestellt, da die Verbrennung quasi in zwei Etappen erfolgt. Einmal nämlich erfolgt die Verbrennung im Bereich der Brenngasauslässe und zum zweiten in einer Art Nachverbrennung dort, wo der Verbrennungsluftstrom nach dem Umspülen der Brenngasverteiler wieder in den Bereich der Flamme zurückgeführt wird. Somit ist es mit der vorliegenden Erfindung überraschend sicher möglich, auch unter ungünstigen Verhältnissen im Bereich von Kraftwerken Brenngase mit hohem Anteil an CO₂ und H₂O so weit aufzuheizen, daß sie anschließend über den Katalysator geführt werden können bzw. mit diesem in Berührung gebracht werden können, um weitere Schadstoffe sicher abzugeben, so daß optimal gereinigte Rauchgase in die Atmosphäre abgegeben werden können. Zur Anordnung der Verlängerungsplatten und um eine günstige Ausbildung des Verbrennungsluftstromkanals zu erreichen, sind die Winkeleisen vorgesehen. Diese Winkeleisen sind dabei so angeordnet und geführt, daß der Verbrennungsluftstrom gezielt um die Brenngasverteiler herumgeführt und dann von vorne als zweite Verbrennungsstufe Luft in den Bereich der Flamme hineingeführt wird. Hierzu ist das Winkeleisen einmal mit einem Befestigungsflansch und einmal mit einem freistehenden Flansch ausgerüstet, die einander gegenüberliegend vom Steg abstehen.

Um auf einfache Art und Weise zusätzliche Verbrennungsluft zuführen zu können, ist vorgesehen, daß das Gehäuse eine durch eine lösbar angebrachte Platte verschlossene Seiten-Öffnung aufweist. Gleichzeitig dient diese Seitenöffnung auch als Inspektionsöffnung, um im Bereich des Brenners eventuell notwendige Wartungsarbeiten durchführen zu können.

Im Sinne der Kühlung der Brenngaszuführeinrichtungen wirkt es sich vorteilhaft aus, wenn das Brenngasrohr im Gehäuse durch mindestens eine Abstandsplatte fixiert ist, die gleichzeitig als Diffusorplatte dienend ausgebildet ist. Die Diffusorwirkung wird dabei insbesondere in der Richtung erzeugt, um die Verbrennungsluft dicht an dem Brenngasrohr und den übrigen Einrichtungen vorbeizuführen und um gleichzeitig damit eine gleichmäßig durchmischte Verbrennungsluft zur Verfügung zu haben. Die eigentliche Diffusorplatte liegt dann im Bereich der Durchlaßplatte, wie dies auch dem Stand der Technik zu entnehmen ist.

Um die Größe des Verbrennungsluftstromkanals den Gegebenheiten entsprechend ändern zu können, sieht die Erfindung ergänzend vor, daß die Winkeleisen lösbar und quer zur Längsrichtung verschieblich am Brennerkörper angeordnet sind. Durch Lösen und Verschieben der Winkeleisen kann dann der die Brenngasverteiler teilweise umfassende Verbrennungsluftstromkanal so verändert werden, daß entsprechend mehr oder weniger Verbrennungsluft durch diesen Kanal hindurchströmt, um dann endseitig in die Flamme hineingelenkt zu werden. Dabei kann der freistehende Flansch des Winkeleisens wieder Unterteilungen oder entsprechende Stege aufweisen, um so den den Verbrennungsluftstromkanal verlassenden Luftstrom gezielt zu unterteilen.

Nach einer weiteren vorteilhaften Ausbildung der Erfindung ist vorgesehen, daß der freistehende Flansch des Winkeleisens verlängerbar ausgebildet ist. Dadurch kann der Verbrennungsluftstrom gezielt geführt werden, je nachdem, wie dies zur Erhaltung der Flamme optimal ist. Entweder wird der freistehende Flansch also bis zur entsprechenden vorderen Kante des jeweiligen Brenngasverteilers oder sogar noch weiter geführt oder aber endet schon vorher, je nachdem, ob nun eine zusätzliche Verbrennung oder ein Schutz vor Inertgas wesentliches Ziel für die Heranführung des zusätzlichen Verbrennungsluftstromes ist.

Eine weitere Möglichkeit, gezielt einen Verbrennungsluftstromkanal zu erzeugen ist die, die Verlängerungsplatten dem Verbrennungsluftkanal zu den Brenngasverteilern vorgebend am Brennerkörper anzubringen. Damit erfüllen die Verlängerungsplatten eine doppelte Aufgabe, wobei sie durch entsprechende Anordnung, nämlich durch verschiebliche Anordnung auch die Größe des Verbrennungsluftkanals jeweils den Gegebenheiten entsprechend vorgeben können. Dabei sind die Verlängerungsplatten zweckmäßigerweise mit Querstegen zu versehen, um die Umlenkung des Verbrennungsluftstroms um die Brenngasverteiler herum in Richtung auf die Flamme zu erreichen.

Vorteilhafterweise ist es so, daß die Winkeleisen an den Verlängerungsplatten verschieblich gehalten sind. Damit bilden die Winkeleisen den Verbrennungsluftstromkanal, wobei die Verlängerungsplatten als solche mehr oder weniger weit zur Führung des aufgeheizten Luftstromes bzw. des Abgasstromes geschoben werden können. Die Winkeleisen können somit im unteren Bereich quasi die Aufgabe der Verlängerungsplatten mit erfüllen bzw. bilden mit den Verlängerungsplatten eine Systemeinheit. Eine vorteilhafte Variation in allen Richtungen ist somit erreicht.

Die Durchlaßplatte mit den entsprechenden Durchlässen für die Verbrennungsluft ist dicht unterhalb der Brenngasauslässe in den Brenngasverteilern angebracht, wobei die Erfindung hier ergänzend vorsieht, daß die im Bereich der Brenngasauslässe angeordnete Durchlaßplatte lösbar an der Innenflanke der Brenngasverteiler angeordnet ist. Hierdurch ist es möglich, Durchlaßplatten mit unterschiedlicher Lochung den Gegebenheiten entsprechend anzubringen oder aber die Durchlaßplatte auch so in ihrer Lage zu verändern, daß die austretenden Verbrennungsluftströme mehr oder weniger zentriert in den Bereich der Brenngasauslässe hineingelangen, wodurch eine Veränderung der Flamme jeweils wie erforderlich möglich ist.

Die Erfindung zeichnet sich insbesondere dadurch aus, daß ein Brenner geschaffen ist, der unter ungünstigen Verhältnissen, insbesondere bei hohen Anteilen an CO₂ und H₂O immer sicher betrieben werden kann. Dabei wird ein überraschender Mehrfacherfolg dadurch erreicht, daß ein Zurückschlagen des Inertgases in den Bereich der Flamme des Brenners ausgeschlossen ist, gleichzeitig durch die Anordnung von Verlängerungsplatten und durch die gezielte Führung des Verbrennungsluftstromes. Die bestimmte Führung des Verbrennungsluftstromes führt zu weiteren Effekten insofern, als eine Kühlung der Brenngaszuführeinrichtungen erreicht wird und eine Verbrennung in zwei Stufen, da der Verbrennungsluftstromkanal im Abstand hinter der Durchlaßplatte für die Verbrennungsluft angeordnet ist und hier noch einmal Verbrennungsluft der Flamme zuführt. Eine deutliche Reduzierung des NCX-Gehaltes derartigen Gases ist so überraschend sichergestellt. Gerade bei der Rauchgasentschwefelung von Kraftwerken und ähnlichen Anlagen können so dort bestehende erhebliche Probleme gelöst werden, wobei sich vorteilhaft der bisherige Aufbau des Brenners in die Neuentwicklung integrieren läßt.

Weitere Einzelheiten und Vorteile des Erfindungsgegenstandes ergeben sich aus der nachfolgenden Beschreibung der zugehörigen Zeichnung, in der bevorzugte Ausführungsbeispiele mit den dazu notwendigen Einzelheiten und Einzelteilen dargestellt sind. Es zeigen:
- Fig. 1: eine perspektivische Ansicht des Längsbrenners mit Zusatzluftzuführeinrichtung und
- Fig. 2: einen Schnitt durch einen Brenner ohne Zusatzluftzuführeinrichtung.

Fig. 1 zeigt den als Längsbrenner bezeichneten Brenner (1), wobei der Brennerkörper (2) von einem rechteckigen oder quadratischen Blechgehäuse gebildet ist, in dem in Längsrichtung einander gegenüberliegende Brenngasverteiler (3) an den Seitenwänden fixiert sind. Dieser Brenngasverteiler (3) ist mit einem Brenngasrohr (4) und der Brenngaszuführung (5) verbunden, um eine gleichmäßige Zuführung des Brenngases zu gewährleisten. Das Brenngas tritt aus den Brenngasverteilern (3) jeweils über in Längsrichtung angeordnete Brenngasauslässe (6, 7) aus, die an der Innenflanke (8) der Brenngasverteiler (3) angeordnet bzw. in Form von Bohrungen dort vorgesehen sind und die so angeordnet sind, daß das austretende Brenngas mit dem Verbrennungsluftstrom intensiv gemischt wird.

Die benötigte Verbrennungsluft wird über den Luftverteiler (1o) jeweils herangeführt, wozu das entsprechend groß bemessene Gehäuse (11) vorgesehen ist, das gleichzeitig im oberen Bereich die Brenngasverteiler (3) trägt. Mit (12) sind Verbrennungsluftkanäle bezeichnet, die so verlaufen, daß ein Teilverbrennungsluftstrom um die Brenngasverteiler (3) herumgeführt wird. Dabei wird die benötigte Verbrennungsluft üblicherweise für die erfindungsgemäße Ausführung des Brenners dem Kraftwerksprozeß entnommen, beispielsweise um die stark CO₂- und H₂O-haltigen Luftströme noch einmal aufzuheizen, bevor sie dem Katalysator zugeführt werden. Die in Fig. 1 wiedergegebene Zusatzluftzuführeinrichtung (13) ist daher nur für Ausnahmefälle in diesem Sinne vorgesehen.

Die Verbrennungsluft wird durch das Gehäuse (11) hindurch gleichmäßig verteilt und dann durch die Durchlaßplatte (14) durch dort vorgesehene Durchlässe (15, 16) in den Bereich des Brenngasverteilers (3) bzw. der Brenngasauslässe (6, 7) geführt, um hier die gezielte Flamme zu ergeben. Die Vergleichmäßigung der Verbrennungsluftstroms erfolgt vorher durch Durchführung durch die Diffusorplatte (17), in der entsprechende Bohrungen (18, 19) vorgesehen sind.

Eine Beeinflussung der Flamme im Bereich der Brenngasverteiler (3) wird durch die seitlich angebrachten Verlängerungsplatten (20, 21) verhindert. Inertgas kann somit in den Bereich der Flamme nicht strömen. Vielmehr wird das aufgeheizte Gas nach Passieren der Brenngasauslässe (6, 7) bzw. der Durchlaßplatte (14) gezielt und ohne Beeinflussung abgeführt.

Fig. 2 gibt den Brenner (1) im Querschnitt wieder, wobei der Verbrennungsluftstrom mit (23) und die davon abzweigenden Teilströme mit (24, 25) bezeichnet sind. Diese Teilströme (24, 25) werden erfindungsgemäß dicht und hinter den Brenngasverteilern (3) vorbeigeführt, einmal um diese Brenngasverteiler (3) zu kühlen und zum anderen um zusätzliche Verbrennungsluft noch einmal hinter den Brenngasauslässen (6, 7) der Flamme zuführen zu können. Deutlich wird anhand der Fig. 2 die damit erreichte Verbrennung in zwei Stufen, die aufgrund ihrer optimierten Ausführung eine deutliche und wesentliche Reduzierung des NOX-Gehaltes mit sich bringt.

Mit (27) ist eine Seitenöffnung im Gehäuse (11) bezeichnet, wobei diese Seitenöffnung (27) durch eine Platte (28) verschlossen ist, die über Halteschrauben (29) am Gehäuse (11) festgelegt wird. Der Abstand zwischen Gehäusewand und Brenngasrohr (4) und sonstigen Einrichtungen wird durch die Abstandsplatte (30) gewährleistet, wobei diese Abstandsplatte (30) wie gezeigt gezielt einen Luftstrom dicht am Brenngasrohr (4) sicherstellt. Eine weitere Variation ist die, daß die Abstandsplatte zusätzlich Diffusorwirkung mit erbringt, also eine gezielte Durchmischung und Vergleichmäßigung des Luftstromes als solchem.

Der weiter oben schon erwähnte Teilstrom (24 bzw. 25) entlang der Brenngasverteiler (3, 3') wird durch Bildung eines Kanals erzielt, der durch ein im Abstand zum Brenngasverteiler (3) angeordnetes Winkeleisen (32) dargestellt wird. Diese Winkeleisen (32) weisen zwei Flansche auf, wobei der Fixierflansch (33) zur Befestigung fit dem Brennerkörper (2) bzw. dem Gehäuse (11) dient, während der freistehende Flansch (34) so verläuft und so angeordnet ist, daß der Teilstrom (24 bzw. 25) um den Brenngasverteiler (3) herumgeführt und wieder in Richtung Flamme geleitet wird, so daß die Verbrennung in zwei Stufen erreicht ist.

Zur gleichzeitigen Fixierung und Befestigung des Winkeleisens (32) und der Verlängerungsplatten (20, 21) ist die Verschraubung (35) vorgesehen, wobei die Verschraubung (35) mit der Halterung (36) die Möglichkeit gibt, entweder die Winkeleisen (32) zu verschieben oder aber die Verlängerungsplatten (20, 21) oder auch beide, je nachdem, wo und wie eine Veränderung des Verbrennungsluftkanals (12) oder der Führung der Abgase gewünscht wird bzw. notwendig ist.

Weiter oben ist erläutert worden, daß die Einzelteile wie Winkeleisen (32) und Verlängerungsplatten (20, 21) lösbar miteinander bzw. mit dem Gehäuse (11) bzw. Brennerkörper (2) verbunden sind. Zweckmäßigerweise ist auch die Durchlaßplatte (14) über eine Verschraubung (38) so an den Brenngasverteilern (3) befestigt, daß hier eine Veränderung möglich ist. Bei der aus Fig. 2 ersichtlichen Ausführung ist die Durchlaßplatte (14) als U-förmige Längsplatte ausgebildet, deren Flansche (39) zur lösbaren Verbindung über die Verschraubung (38) dienen. Hierdurch kann bei Bedarf die Durchlaßplatte (14) in ihrer Position jeweils verändert oder aber durch eine andere ersetzt werden.

Die Montage des gesamten Brenners (1) wird weiter dadurch erleichtert, daß zur Verbindung des Brenngasrohres (4) mit der Brenngaszuführung (5) und damit mit dem eigentlichen Brenner (1) eine Aufsteckmuffe (40) dient, wobei durch entsprechende Einführung des Brenngasrohres (4) in die Aufsteckmuffe (40) eine ausreichend sichere Abdichtung und Verbindung geschaffen ist.

## Patentansprüche

1. Brenner (1) für Trocknungs- und Gasreinigungsprozesse von Rauchgas und ähnlichen Gasen mit Brenngasverteilern (3), die eine Anzahl von Brenngasauslässen (6, 7) aufweisen, mit einem Luftverteiler (10) für die Zuleitung der Verbrennungsluft, der über eine Durchlaßplatte (14) mit verschiedenen Durchlässen (15, 16) für die Verbrennungsluft verfügt, mit einer Brenngaszuführung und einem Brenngasrohr (4), die in dem den Verbrennungsluftstrom zuführenden Gehäuse (11) verlaufend angeordnet sind, **dadurch gekennzeichnet,** daß jeder Brenngasverteiler (3) von einem Verbrennungsluftstromkanal (12) umgeben ist, der durch ein im Abstand und außenseitig zum Brenngasverteiler (3) angeordnetes Winkeleisen (32) gebildet ist, das zwei Flansche aufweist, von denen der Fixierflansch (33) zur Befestigung mit dem Brennkörper (2) bzw. dem Gehäuse (11) und den das Inertgas abführenden Verlängerungsplatten (20, 21) dient, während der freistehende Flansch (34) so verläuft und so angeordnet ist, daß der Teilstrom (24, 25) um den Brenngasverteiler (3) herumgeführt und wieder in Richtung Flamme geleitet wird.

2. Brenner nach Anspruch 1, **dadurch gekennzeichnet,** daß das Gehäuse (11) eine durch eine lösbar angebrachte Platte (28) verschlossene Seitenöffnung (27) aufweist.

3. Brenner nach Anspruch 1, **dadurch gekennzeichnet,** daß das Brenngasrohr (4) im Gehäuse (11) durch mindestens eine Abstandsplatte (30) fixiert ist, die gleichzeitig als Diffusorplatte (17) dienend ausgebildet ist.

4. Brenner nach Anspruch 1, **dadurch gekennzeichnet,** daß die Winkeleisen (32) lösbar und quer zur Längsrichtung verschieblich am Brennerkörper (2) angeordnet sind.

5. Brenner nach Anspruch 1 oder Anspruch 4, **dadurch gekennzeichnet,** daß der freistehende Flansch (34) des Winkeleisens (32) verlängerbar ausgebildet ist.

6. Brenner nach Anspruch 1, **dadurch gekennzeichnet,** daß die Verlängerungsplatten (20, 21) den Verbrennungsluftkanal (12) zu den Brenngasverteilern (3) vorgebend am Brennerkörper (2) angebracht sind.

7. Brenner nach Anspruch 1, **dadurch gekennzeichnet,** daß die Winkeleisen (32) an den Verlängerungsplatten (20, 21) verschieblich gehalten sind.

8. Brenner nach Anspruch 1, **dadurch gekennzeichnet,** daß die im Bereich der Brenngasauslässe (6, 7) angeordnete Durchlaßplatte (14) lösbar an der Innenflanke (8) der Brenngasverteiler (3) angeordnet ist.

## Claims

1. Burner (1) for drying and gas purification processes of smoke gas and similar gases with fuel gas distributors (3) having a number of fuel gas outlets (6, 7), with an air distributor (10) for feeding in the air for combustion which is provided with a perforated plate (14) with various perforations (15, 16) for the air for combustion, with a fuel gas supply and a fuel gas pipe (4) which are arranged so as to extend in the housing (11) supplying the flow of air for combustion, characterised in that each fuel gas distributor (3) in surrounded by a flow channel (12) for the air for combustion which is formed by an angle iron (32) arranged at a distance from and externally to the fuel gas distributor (3) and has two flanges of which the fixing flange (33) serves for fastening to the combustion body (2) or the housing (11) and the extension plates (20, 21) discharging the inert gas, while the free-standing flange (34) extends and is arranged such that the partial flow (24, 25) is guided round the fuel gas distributor (3) and is conveyed back toward the flame.

2. Burner according to claim 1, characterised in that the housing (11) has a lateral opening (27) which is sealed by a detachably mounted plate (28).

3. Burner according to claim 1, characterised in that the fuel gas pipe (4) is fixed in the housing (11) by at least one spacer plate (30) which is simultaneously designed to serve as a diffuser plate (17).

4. Burner according to claim 1, characterised in that the angle irons (32) are arranged detachably and movably transversely to the longitudinal direction on the burner body (2).

5. Burner according to claim 1 or claim 4, characterised in that the free-standing flange (34) off the angle iron (32) is constructed so that it can be extended.

6. Burner according to claim 1, characterised in that the extension plates (20, 21) are arranged on the burner body (2) so as to precede the channel (12) for the air for combustion to the fuel gas distributors (3).

7. Burner according to claim 1, characterised in that the angle irons (32) are held movably on the extension plates (20, 21).

8. Burner according to claim 1, characterised in that the perforated plate (14) arranged in the region of the fuel gas outlets (6, 7) is arranged detachably on the internal flank (8) of the fuel gas distributor (3).

## Revendications

1. Brûleur (1) pour des processus de séchage et de nettoyage de gaz de fumée et gaz similaires, avec des répartiteurs de gaz combustible (3) qui présentent une pluralité de sorties de gaz combustible (6, 7), avec un répartiteur d'air (10) pour l'amenée de l'air de combustion qui dispose de divers passages (15, 16) pour l'air de combustion par l'intermédiaire d'une plaque de passage (14), avec une amenée de gaz combustible et un tube de gaz combustible (4) qui sont disposés s'étendant dans le carter (11) d'amenée du courant d'air de combustion,
caractérisé en ce que chaque répartiteur de gaz combustible (3) est entouré par un canal de courant d'air de combustion (12) qui est formé par une cornière (32) disposée écartée et du côté extérieur du répartiteur de gaz combustible (3) et qui présente deux ailes, parmi lesquelles l'aile de fixation (33) sert à la fixation au corps de brûleur (2) ou respectivement au carter (11) et des plaques de prolongement (20, 21) évacuant le gaz inerte, tandis que l'aile libre (34) s'étend de telle manière et est disposée de telle manière que le courant partiel (24, 25) est guidé autour du répartiteur de gaz combustible (3) et dirigé à nouveau en direction de la flamme.

2. Brûleur selon la revendication 1,
caractérisé en ce que le carter (11) présente une ouverture latérale (27) fermée par une plaque (28) montée amovible.

3. Brûleur selon la revendication 1,
caractérisé en ce que le tube de gaz combustible (4) est fixé dans le carter (11) par au moins une plaque d'écartement (30) qui est conformée pour servir simultanément de plaque de diffuseur (17).

4. Brûleur selon la revendication 1,
caractérisé en ce que les cornières (32) sont disposées amovibles et déplaçables transversalement à la direction longitudinale sur le corps de brûleur (2).

5. Brûleur selon la revendication 1 ou la revendication 4,
caractérisé en ce que l'aile libre (34) de la cornière (32) est réalisée allongeable.

6. Brûleur selon la revendication 1,
caractérisé en ce que les plaques de prolongement (20, 21) sont fixées sur le corps de brûleur (2), en précédant le canal d'air de combustion (12) par rapport aux répartiteurs de gaz combustible (3).

7. Brûleur selon la revendication 1,
caractérisé en ce que les cornières (32) sont maintenues déplaçables sur les plaques de prolongement (20, 21).

8. Brûleur selon la revendication 1,
caractérisé en ce que des plaques de passage (14) disposées dans la région des sorties de gaz combustible (6, 7) sont disposées amovibles sur le flanc interne (8) du répartiteur de gaz combustible (3).
